# EUROPÄISCHE PATENTANMELDUNG

(11) **EP 4 067 467 A1**
(43) Veröffentlichungstag der Anmeldung: **05.10.2022**
(21) Anmeldenummer: 21166128.5
(22) Anmeldetag: 31.03.2021
(51) Int. Cl.: C11D 11/00, C11D 17/00

(54) **VERFAHREN ZUR HERSTELLUNG EINES GELFÖRMIGEN REINIGUNGSMITTELS**

(71) Anmelder: Henkel AG & Co. KGaA, 40589 Düsseldorf (DE)
(72) Erfinder: Holderbaum, Thomas, 40723 Hilden (DE); Kreis, Michael, 51377 Leverkusen (DE)

(57) **Zusammenfassung**

Es wird ein Verfahren beschrieben zur Bereitstellung eines Reinigungsmittels, umfassend die folgenden Schritte:
Bereitstellen einer ersten Zusammensetzung (12) in einem ersten Behältnis (10);
Bereitstellen einer zweiten Zusammensetzung (22) in einem zweiten Behältnis (20);
Zugabe der zweiten Zusammensetzung (22) zu der ersten Zusammensetzung (21), wobei die zweite Zusammensetzung (22) bei Standardbedingungen ein festes Gel bildet.

## Beschreibung

Reinigungsmittel enthalten Additive wie Farbstoffe und Duftstoffe. Bei der großtechnischen Herstellung von Reinigungsmitteln besteht in einer Produktionsline häufig die Notwendigkeit flexibel die Zusammensetzung des Reinigungsmittels, insbesondere in Hinblick auf die Art und Menge der Additive, zu ändern. Bei einem solchen Wechseln der Zusammensetzungen treten Übergangszusammensetzungen, sogenannte "Schnitte", auf, die sich von den erwünschten Produkten unterscheiden und daher entsorgt werden müssen, was aus ökologischen und ökonomischen Gesichtspunkten problematisch ist.

Die vorliegende Erfindung liegt die Aufgabe zugrunde die oben genannten Schwierigkeiten bei der Herstellung von Reinigungsmitteln zu überwinden und ein ökologisches und ökonomisch effizientes Verfahren zur Herstellung von Reinigungsmitteln bereitzustellen.

Gemäß einem Aspekt beschreibt die Erfindung ein Verfahren zur Bereitstellung eines Reinigungsmittels, umfassend die folgenden Schritte:
Bereitstellen einer ersten Zusammensetzung in einem ersten Behältnis;
Bereitstellen einer zweiten Zusammensetzung in einem zweiten Behältnis;
Zugabe der zweiten Zusammensetzung zu der ersten Zusammensetzung, wobei
die zweite Zusammensetzung bei Standardbedingungen ein festes Gel bildet.

Damit stellt die zweiten Zusammensetzung bevorzugt eine Übergangszusammensetzung, also einen "Schnitt" dar, welcher bei einem Wechseln von Komponenten auftritt. Die erste Zusammensetzung hingegen stellt einen neuen Ansatz für das Reinigungsmittel mit spezifikationsgerechter Rezeptur dar. Durch Zugabe der zweiten Zusammensetzung zu der ersten Zusammensetzung kann nun die zweite Zusammensetzung, also der "Schnitt", wiederverwertet werden und somit zu einer ökologischen und ökonomischen Prozessgestaltung beitragen.

Eine Besonderheit der vorliegenden Erfindung ist im Vorliegen der zweiten Zusammensetzung, also des "Schnitts", in Form eines festen Gels zu sehen. Damit grenzt sich das beschrieben Verfahren deutlich von Verfahren, welche "schüttbare" Zusammensetzungen, wie Flüssigkeiten, Pulver, oder Kapseln betreffen, ab.

Im Sinne der vorliegenden Erfindung bezeichnen Standardbedingungen eine Temperatur von 25°C und Atmosphärendruck (1 atm).

Gemäß einer bevorzugten Ausführungsform wird ein Verfahren beschrieben, wobei die zweite Zusammensetzung zum Zeitpunkt der Zugabe als festes Gel vorliegt. Eine Möglichkeit der Zugabe der zweiten Zusammensetzung wäre ein Verflüssigen durch Erhitzen. Es wurde nun aber überraschend festgestellt, dass die (erneute) Erhitzung und Verflüssigung des festen Gels zu unerwünschten Zersetzungsprozessen führt, insbesondere der Farbstoffe und Duftstoffe. Daher wird gemäß der hier beschriebenen bevorzugten Ausführungsform die zweite Zusammensetzung als festes Gel zugegeben und auf ein Verflüssigen der Zusammensetzung verzichtet.

Gemäß einer bevorzugten Ausführungsform wird ein Verfahren beschrieben, wobei die erste Zusammensetzung bei Standardbedingungen ein festes Gel bildet. Gemäß einer weiter bevorzugten Ausführungsform wird ein Verfahren beschrieben, wobei die erste Zusammensetzung durch Erhitzen verflüssigt wird. Dabei wird die Zusammensetzung weiter bevorzugt auf eine Temperatur erhitzt, dahingehend, dass auch nach Zugabe der zweiten Zusammensetzung die erste Zusammensetzung im flüssigen Zustand vorliegt und daher leichter rührbar ist. Anders ausgedrückt muss der Wärmeeintrag zu der ersten Zusammensetzung ausreichend groß sein, um die erste Zusammensetzung zu verflüssigen und zusätzlich die Verflüssigung der zweiten Zusammensetzung nach Beifügung zu der ersten Zusammensetzung ermöglichen.

Gemäß einer bevorzugten Ausführungsform wird ein Verfahren beschrieben, wobei die zweite Zusammensetzung mittels eines Pressstempels aus dem zweiten Behältnis herausgedrückt wird. Das Vorliegen der ersten Zusammensetzung als festes Gel stellt besondere Anforderungen an den Herstellungsprozess. Insbesondere lassen sich Konzepte, wie diese bei "schüttbaren" Zusammensetzungen denkbar wären, nicht auf feste Gele übertragen. Durch ein Verfahren, wonach die zweite Zusammensetzung mittels eines Pressstempels aus dem zweiten Behältnis herausgedrückt wird, konnte eine Möglichkeit gefunden werden, welche die prozessualen Besonderheiten der festen Gele im Sinne der Erfindung berücksichtigt.

Gemäß einer bevorzugten Ausführungsform wird ein Verfahren beschrieben, wobei die zweite Zusammensetzung mittels eines Schneidwerkzeuges zu einer Portion geschnitten wird und zu der ersten Zusammensetzung zugegeben wird. Das Vorliegen der ersten Zusammensetzung als festes Gel stell besondere Anforderungen an den Herstellungsprozess. Wie bereits erwähnt lassen sich Konzepte, wie diese bei "schüttbaren" Zusammensetzungen denkbar wären, nicht auf feste Gele übertragen. Durch ein Verfahren, wonach die zweite Zusammensetzung mittels Schneidewerkzeug geschnitten und portioniert wird, konnte eine Möglichkeit gefunden werden, welche die prozessualen Besonderheiten der festen Gele im Sinne der Erfindung berücksichtigt.

Gemäß einer bevorzugten Ausführungsform wird ein Verfahren beschrieben, wobei das erste Behältnis als Mischbehältnis ausgebildet ist und ein Rührwerkzeug umfasst.

Unter einem Reinigungsmittel wird im erfindungsgemäßen Sinne eine Zusammensetzung verstanden, die das zu geeignet ist, Schmutz und Kalkablagerungen von Materialien, bevorzugt von harten Oberflächen wie Geschirr oder sanitären Gegenständen, zu entfernen und/oder zu verhindern, dass solche Ablagerungen entstehen.

Ein Reinigungsmittel gemäß der Erfindung kann in unterschiedlichen Bereichen zur Anwendung kommen und umfasst Reinigungsmittel für Geschirrspülmaschinen also auch Reinigungsmittel Waschmaschinen als auch sanitäre Mittel, die in einem Körbchen verwendet werden oder als selbsthaftende sanitäre Mittel. Bevorzugt ist die Verwendung als sanitäres Mittel und/oder als Mittel zum automatischen Spülen von Geschirr.

Gemäß einer bevorzugten Ausführungsform wird ein Verfahren beschrieben, wobei die erste Zusammensetzung sich von der zweiten Zusammensetzung unterscheidet. Insbesondere kann sich die zweite Zusammensetzung im Vorliegen, der Menge und der Art der Additive, insbesondere Farbstoffe und/oder Duftstoffe, von der ersten Zusammensetzung unterscheiden.

In einer bevorzugten Ausführungsform weist die die zweite Zusammensetzung, Additive, insbesondere Farbstoffe und/oder Duftstoffe auf, während die erste Zusammensetzung hingegen zunächst keine Additive, insbesondere Farbstoffe und/oder Duftstoffe, enthält. Zu der ersten Zusammensetzung werden Additive, insbesondere Farbstoffe und/oder Duftstoffe, allenfalls erst dann zugegeben, nachdem die zweite Zusammensetzung der ersten Zusammensetzung hinzugefügt worden ist. Hierdurch kann ein Zersetzen der Additive vermieden werden und die Additive passgenau eingestellt werden.

Im Zusammenhang mit der vorliegenden Erfindung wird ein Gel insbesondere dahingehend verstanden, dass dieses ein disperses System darstellt, das aus mindestens zwei Komponenten besteht. Die feste Komponente bildet dabei ein schwammartiges, dreidimensionales Netzwerk, dessen Poren durch eine Flüssigkeit, beispielsweise Wasser oder ein organisches Lösungsmittel, ausgefüllt sind. Die flüssige Komponente ist dadurch in der festen immobilisiert.

Feste Gele zeichnen sich dadurch aus, dass diese bei Standardbedingungen im Wesentlichen formstabil sind. Damit unterscheiden sich diese "festen Gele" von "flüssigen Gelen", welche nicht formstabil sind. Dem Fachmann ist der Begriff der "festen Gele" bekannt.

Gemäß einer bevorzugten Ausführungsform sind die festen Gele zumindest teilweise transparent.

Gemäß einer besonders bevorzugten Ausführungsform bilden die erste Zusammensetzung, die zweite Zusammensetzung also auch das Reinigungsmittel bei Raumtemperatur feste Gele.

Gemäß einer bevorzugten Ausführungsform wird ein Verfahren beschrieben, wobei das Mittel wenigstens ein Tensid enthält.

Im Folgenden werden mögliche Bestandteile der ersten und zweiten Zusammensetzung beschrieben, die insbesondere dazu dienen ein festes Gel im Sinne der vorliegenden Erfindung bereitzustellen. Die gemäß der Erfindung beschriebenen Gele sind nicht notwendigerweise auf die Zusammensetzungen beschränkt. Grundsätzlich ist dem Fachmann gekannt feste gelförmige Reinigungsmittel bereitzustellen. Die hier beschriebenen Zusammensetzungen können allerdings bevorzugte Ausführungsformen darstellen:
Im Zusammenhang mit der vorliegenden Erfindung wird der Ausdruck "Mittel" im Sinne einer "Zusammensetzung verwendet.

Im Zusammenhang mit der vorliegenden Erfindung ist ein "wässriges Lösungsmittel" als ein Lösungsmittel zu verstehen, das Wasser umfasst.

Im Zusammenhang mit der vorliegenden Erfindung steht der Ausdruck "EO" für Alkoxygruppen im Allgemeinen. So bedeutet beispielsweise der Ausdruck "20 EO", die Anwesenheit von 20 Alkoxygruppen, die besonders bevorzugt als Block im betreffenden Moleküle vorliegen und noch weiter bevorzugt als Endgruppen im betreffenden Molekül angeordnet sind. Insbesondere steht der Ausdruck "EO" für die Gruppe enthaltend Ethoxy-, Propoxy- und Butoxygruppen, weiter bevorzugt für die Gruppe enthaltend Ethoxy- und Propoxygruppen und besonders bevorzugt nur für Ethoxygruppen.

Im Zusammenhang mit der vorliegenden Erfindung werden die Ausdrücke "lipophil" bzw. "Lipophilie" synonym zu den Ausdrücken "hydrophob" bzw. "Hydrophilie" benutzt.

Im Zusammenhang mit der vorliegenden Erfindung wird unter "fließbar machen der Zusammensetzung" verstanden, dass die Zusammensetzung erhitzt wird bis zu einem Punkt, an dem diese eine Viskosität erreicht hat, bei der die Zusammensetzung derart fließfähig ist, dass die Zusammensetzung durch Verschränkung des Behältnisses, in dem die Zusammensetzung enthalten ist, ausgegossen werden kann und damit in ein anderes Behältnis, insbesondere die Kammer eines WC-Körbchen, umgefüllt werden kann.

Der Gelbildner dient zur Bildung der festen Struktur des Gel (dispergierte Phase).

Der Gelbildner kann entweder insgesamt hydrophil sein, bevorzugt aber teilweise hydrophil und teilweise hydrophob, d.h. die Moleküle des Gelbildners sind bevorzugt längerkettige Moleküle, die wenigstens einen hydrophoben Rest aufweisen und ferner eine hydrophile Gruppe umfassen, die mit einem bevorzugt polaren Lösungsmittel, insbesondere mit Wasser, wechselwirkt. Vorzugsweise handelt es sich bei den Gelbildnern um unverzweigte Moleküle, d.h. lineare Moleküle. Dies ermöglicht die gewünschte Netzwerkbildung.

Als hydrophile Reste können Polyalkoxygruppen, vorzugsweise Polyethoxy-, Polypropoxy- oder Polybutoxy- oder auch gemischte Polyalkoxygruppen wie beispielsweise Poly(ethoxypropoxy)gruppen eingesetzt werden. Ein Fettalkoholalkoxylat, welches sowohl Ethoxy also auch Propoxygruppen aufweist wird in der Erfindung als ein gemischtes Fettalkoholethoxypropoxylat bezeichnet.

Besonders bevorzugt als hydrophile Gruppe ist ein Polyethoxyrest, der weiter bevorzugt zwischen 15 und 55 Ethoxygruppen, weiter vorzugsweise zwischen 20 und 35 und besonders bevorzugt zwischen 22 und 28 Ethoxygruppen umfasst.

Als hydrophober Rest sind bevorzugt lineare, d.h. unverzweigte Alkylreste geeignet. Hierdurch wird die Eignung zur Netzwerkbildung begünstigt. Geradzahlige Alkylreste sind bevorzugt - wegen deren besseren biologischen Abbaubarkeit. Besonders bevorzugt sind Alkylreste mit wenigstens mehr als elf Kohlenstoffatomen. Weiter bevorzugt beträgt die Zahl der Kohlenstoffatome 9 bis 30 insbesondere 7 bis 20.

Die Zusammensetzung kann Gelbildner zur Gelbildung enthalten sein. Dabei werden Gelbildner also solche Komponenten verstanden, welche die feste Gelphase bilden. Mögliche Gelbildner sind Polyalkoxyalkane, insbesondere ein Gemisch aus Alkyl-ethoxylat mit 20 bis 30 EO, insbesondere 25 EO, wobei die Alkylkette weiter bevorzugt C16-C18 Kohlenstoffatome aufweist.

Mit Verringerung der Anzahl der Alkoxygruppen wird der Gelbildner lipophiler. Hierdurch lässt sich insbesondere die Löslichkeit von hydrophilen Substanzen, wie beispielsweise Duftstoffen oder Farbstoffen, regulieren.

Mit Erhöhung des Grades der Alkoxylierung wird der Gelbildner hydrophiler, was insbesondere die Ausbildung eines Netzwerkes und die Fähigkeit zur Bildung eines optisch ansprechenden Gels beeinflussen kann und darüber hinaus einen Einfluss auf das Abspülverhalten des Mittels haben kann.

Ebenfalls Auswirkungen auf die Lipophilie des Gelbildners hat die Art und insbesondere die Länge des hydrophoben Restes, wobei insbesondere längere Alkylreste die Hydrophobie des Gelbildners erhöhen. Insgesamt lässt sich durch geeignete Wahl des hydrophoben Restes, insbesondere eines linearen, d. h. unverzweigten, Alkylrestes auf der einen Seite, in Abstimmung mit dem Grad der Alkoxylierung, d. h. der Anzahl an Alkoxygruppen, ein maßgeschneiderter Gelbildner bereitstellen, der im Hinblick auf das Abspülverhalten des Mittels, die Haftfähigkeit an Oberflächen, sowie im Hinblick auf die Löslichkeit von hydrophoben oder hydrophilen Zusatzstoffen optimiert ist.

Auch die einzusetzende Menge an Gelbildner ist von dessen Hydrophilie und dessen Netzwerkbildungsvermögen abhängig. Diese kann 20 und 60 Gew.-%, vorzugsweise zwischen 35 und 55 Gew.-% und besonders bevorzugt zwischen 40 und 50 Gew.-%, betragen, was insbesondere bei der Verwendung von Polyalkoxyalkanen bevorzugt ist.

Gemäß einer Ausführungsform umfasst die Zusammensetzung wenigstens ein Fettalkoholalkoxylat, welches bevorzugt als ein Gelbildner und/oder ein nichtionisches Tensid aufzufassen ist.

"Fettalkoholalkoxylate" im Sinne der vorliegenden Erfindung sind Verbindungen, die wenigstens einen hydrophoben Rest und wenigstens einen hydrophilen Rest umfassen, wobei der hydrophile Rest wenigstens eine EO Einheit ist, die an den hydrophoben Rest gebunden ist. Der hydrophobe Rest leitet sich insbesondere von aliphatischen, langkettigen, einwertigen Alkoholen ab. Diese können natürlich oder synthetisch vorkommen, wobei natürliche Alkohole bevorzugt sind. Der hydrophobe Rest ist bevorzugt verzweigt. Bevorzugt weist der hydrophobe Rest zwischen 6 bis 22 Kohlenstoffatome auf und kann auch ein- oder mehrfach ungesättigt sein, wobei vollständig gesättigte Reste bevorzugt sind.

Das Fettalkoholalkoxylat weist bevorzugt einen Alkoxylierungsgrad von 10 bis 50 EO, insbesondere von 20 bis 30 EO, auf. Alternativ weist das Fettalkoholalkoxylat einen Alkoxylierungsgrad von 5 bis 15 EO auf.

Weiter bevorzugt umfasst das Mittel ein erstes Fettalkoholalkoxylat mit einem Alkoxylierungsgrad von 10 bis 50 EO, insbesondere von 20 bis 30, EO und ein zweites Fettalkoholalkoxylat mit einem Alkoxylierungsgrad von 5 bis 15 EO.

Insbesondere kann das Mittel ein erstes Fettalkoholalkoxylat mit einem Alkoxylierungsgrad von 20 bis 30 EO in einer Menge von 20 bis 40 Gew.%, besonders bevorzugt 25 bis 35 Gew.%, und ein zweites Fettalkoholalkoxylat mit einem Alkoxylierungsgrad von 5 bis 15 EO in einer Menge von 5 bis 30 Gew.%, besonders bevorzugt 10 bis 20 Gew.% umfassen

Bevorzugt ist das Fettalkoholalkoxylat ein Fettalkoholethoxylat, wobei das Fettalkoholalkoxylat wenigstens einen Ethoxyrest aufweist und/oder ein Fettalkoholpropoxylat, wobei das Fettalkoholalkoxylat wenigstens einen Propoxyrest aufweist. Weiter bevorzugt umfasst das Fettalkoholalkoxylat ausschließlich Ethoxy und/oder Propoxygruppen als Alkoxygruppen. Noch weiter bevorzugt umfasst das Fettalkoholalkoxylat ausschließlich Ethoxygruppen als Alkoxygruppen. Bevorzugt weist dabei der Alkyrest wenigstens 7 Kohlenstoffatome auf, insbesondere 7 bis 20 Kohlenstoffatome, wobei der Alkyrest insbesondere ein unverzweigter Alkylrest ist.

Das Mittel kann auch eine oder mehrere Fettsäureseifen als Gelbildner umfassen. Bevorzugt ist die Zusammensetzung allerdings frei von Fettsäureseifen, da sich Fettalkoholalkoxylate als vorteilhaft für eine geeignete Gelbildung und ein verbessertes Abspülverhalten erwiesen haben. Bevorzugt ist das Mittel im Wesentlichen frei von anionischen Tensiden und anionischen Gelbildnern.

Bevorzugt sind nichtionische Tenside. Als hydrophile Reste der nichtionischen Tenside können Polyalkoxygruppen, vorzugsweise Polyethoxy-, Polypropoxy- oder Polybutoxy- oder auch gemischte Polyalkoxygruppen wie beispielsweise Poly(ethoxypropoxy)gruppen eingesetzt werden. Besonders sind zwischen 1 und 55 EO, weiter vorzugsweise zwischen 4 und 15 und besonders bevorzugt zwischen 6 und 10 EO umfasst. Als hydrophober Rest sind bevorzugt lineare, d.h. unverzweigte, Alkylreste geeignet. Bevorzugt sind Alkylreste mit mehr als 5 Kohlenstoffatomen. Weiter bevorzugt beträgt die Zahl der Kohlenstoffatome 5 bis 20, insbesondere 9 bis 12 Kohlenstoffatome.

In einer weiteren Ausführungsform sind das eine oder die mehreren Tenside nur nichtionische Tenside. Anders ausgedrückt weist die Zusammensetzung in dieser Ausführungsform nur nichtionische Tenside auf und enthält keine geladenen Tenside wie anionische, kationische oder amphotere Tenside.

Bevorzugt weist das Lösungsmittel eines oder mehrere der folgenden Ionen aus der Gruppe umfassend Ca, Mg, Na, K, Al, Cd, Cr, Cu, Fe, Mn, Pb, Zn, NH4, Fe, Cl, NO3, SO4, PO4, SiO2 in den dem Fachmann gekannten üblichen Oxidationsstufen und den diesen entsprechenden Ladungszahlen auf. Insbesondere wird die Leitfähigkeit des Lösungsmittels gemäß der vorliegenden Anmeldung zumindest teilweise durch Vorliegen und/oder Bereitstellen eines oder mehrerer der genannten Ionen in Wasser erreicht.

Gemäß einer Ausführungsform ist das Reinigungsmittel als festest Gel aus gebildet und umfasst mindestens ein wasserlösliches Zinksalz, insbesondere Zinksulfat und/oder Zinkacetat, insbesondere Zinkacetat, PVOH und/oder dessen Derivate in einem Anteil von etwa 4 Gew.-% bis 40 Gew.-%, insbesondere von 6 Gew.-% bis 30 Gew.-%, bevorzugt von 7 bis 24 Gew.-%, insbesondere bevorzugt zwischen 8 Gew.-% bis 22 Gew.-%. Deutlich geringere Anteile an PVOH, führen nicht zur Ausbildung einer stabilen Gelphase. Die Werte sind jeweils bezogen auf das Gesamtgewicht der Gelphase.

Weiterhin bevorzugt umfasst das Reinigungsmittel ein weiteres anionisches Polymer, insbesondere Polycarboxylate. Diese können entweder als Gerüststoffe und/oder als Verdickungspolymer wirken. Erfindungsgemäß kann die wenigstens eine Gelphase weiterhin anionische Polymere oder Copolymere mit Gerüststoffeigenschaften umfassen. Bevorzugt handelt es sich hierbei um ein Polycarboxylat. Als Polycarboxylat wird vorzugsweise ein copolymeres Polyacrylat, vorzugsweise ein Sulfopolymer vorzugsweise ein copolymeres Polysulfonat, vorzugsweise ein hydrophob modifiziertes copolymeres Polysulfonat eingesetzt. Die Copolymere können zwei, drei, vier oder mehr unterschiedliche Monomereinheiten aufweisen. Bevorzugte copolymere Polysulfonate enthalten neben Sulfonsäuregruppenhaltigem(n) Monomer(en) wenigstens ein Monomer aus der Gruppe der ungesättigten Carbonsäuren.

Gemäß einer bevorzugten Ausführungsform enthält das Reinigungsmittel ein Polymer umfassend mindestens ein sulfonsäuregruppenhaltiges Monomer.

Das Mittel umfasst bevorzugt Duft- und/oder Riechstoffe. Hierdurch kann die Raumluft verbessert werden.

Das Mittel umfasst bevorzugt Konservierungsstoffe. Solche Konservierungsstoffe sind beispielsweise unter den Handelsnamen Acticide B 20, Acticide MBR 1 und Acticide SR 1500 erhältlich. Bevorzugt umfasst das Mittel als Konservierungsstoffe eines oder mehrere aus der Gruppe enthaltend Isothiazolinon, Phenoxyethanol, Methylisothiazolinon und Benzisothiazolinone (BIT). Bevorzugt und abhängig von der Art des Konservierungsstoffes ist dieser in Mengen von 0,0001 bis 1 wt.-% in dem Mittel enthalten.

Im Zusammenhang mit der vorliegenden Erfindung wird unter "Gel" bevorzugt ein disperses System verstanden, das aus mindestens zwei Komponenten besteht. Die feste Komponente bildet dabei ein schwammartiges, dreidimensionales Netzwerk, dessen Poren zumindest teilweise durch das Lösungsmittel ausgefüllt sind.

Das Reinigungsmittel ist bevorzugt ein festes Gel bei Standardbedingungen.

Ein weiterer Aspekt der Erfindung betrifft die Verwendung des Systems umfassend die Schritte: (a) Bereitstellen des Systems aufweisend das Mittel gemäß der Erfindung und ein WC Körbchen mit wenigstens einer Kammer, wobei das Mittel in der Kammer des WC Körbchens vorliegt (b) Anbringen des Systems an einem Sanitärgegenstand.

Im Folgenden sind exemplarisch Reinigungsmittel E1 und E2 im Sinne der vorliegenden Erfindung angegeben:

| | E1 [Gew.-%] | E2 [Gew.-%] |
|---|---|---|
| Ethoxylierter Fettalkohl C16-18; 30 EO | 30 | 30 |
| Ethoxylierter Fettalkohl C8-12; 5 EO | 15 | 20 |
| Natrium Laurylethersulfate (2 EO) C12-14 | 2 | 10 |
| Duftstoffe | 5 | 5 |
| Wasser | Rest | Rest |

Eine weitere alternative erfindungsgemäße Zusammensetzung E3 für ein festes Gel ist im Folgenden angeben:

| | E3 [Gew.-%] |
|---|---|
| Wasserlösliches Zink-Salz (bevorzugt Zinkacetat-Anhydrat) | 0,1-2,4 |
| Glyzerin | 10-50 |
| Propandiol (bevorzugt 1,3-Propandiol) | 10-50 |
| Polycarboxylat Copolymer mit Sulfonsäurehaltigen Gruppen | 0-30 |
| Nichtionische(s) Tensid(e), z.B. Fettalkoholalkoxylat, bevorzugt 20-40 EO, ggf. endcapped | 0-40 |
| Polyethylenglykol mittl. Mr 200-600, (beispielsweise PEG 400 (INCI) | 8-26 |
| PVOH | 8-22 |
| Prozesshilfsmittel | 0 - 10 |
| Farbstofflösung | 0,0 - 1,5 |
| Misc., weitere Aktivstoffe, organische Lösungsmittel, Parfüm, | Add 100 |

Diese Zusammensetzungen E1, E2 und E3 bilden feste Gele im Sinne der vorliegenden Erfindung.

### Bezugszeichenliste:

10 Mischbehältnis
12 erste Zusammensetzung
20 Rückführungsbehältnis
22 zweite Zusammensetzung
23 Portion zweite Zusammensetzung
24 Pressstempel
26 Schneidewerkzeug

### Ausführungsbeispiele

Bevorzugte Ausführungsbeispiele der Erfindung werden anhand der Figuren erläutert:
- Figur 1:: Zeigt eine Vorrichtung zur Durchführung zur Durchführung des erfindungsgemäßen Verfahrens.
- Figuren 2a, 2b, 2c:: Zeigen die Durchführung des erfindungsgemäßen Verfahrens mittels des in Figur 1 beschriebenen Vorrichtung

Die Figur 1 zeigt eine Vorrichtung zur Durchführung zur Durchführung des erfindungsgemäßen Verfahrens. Die Vorrichtung umfasst ein ersten Behältnis 10 mit einer ersten Zusammensetzung 12.

Ferner umfasst die Vorrichtung ein zweites Behältnis 20 zum Bereitstellen einer zweiten Zusammensetzung 22.

Die zweite Zusammensetzung 22 kann mittels eines Pressstempels 26 aus dem zweiten Behältnis 20 herausgedrückt wird.
Das zweite Behältnis 20 umfasst ferner ein Schneidwerkzeug 26, mittels welchem die zweite Zusammensetzung 22 geschnitten wird, bevor die zweite Zusammensetzung 22 zu der ersten Zusammensetzung 12 zugegeben wird. Das erste Behältnis 10 ist als Mischbehältnis ausgebildet und umfasst ein Rührwerkzeug 14. Ferner ist das erste Behältnis 10 beheizbar, womit die erste Zusammensetzung 12 durch Erhitzen verflüssigt werden kann.

Die Figuren 2a, 2b, 2c zeigen die Durchführung des erfindungsgemäßen Verfahrens mittels der in Figur 1 beschriebenen Vorrichtung. Das Verfahren zur Bereitstellung eines Mittels, umfasst zunächst den Schritt der Bereitstellen der ersten Zusammensetzung 12 in einem Behältnis 10. Die erste Zusammensetzung 12 bildet bei Standardbedingungen ein festes Gel. Die erste Zusammensetzung 12 wird durch Erhitzen verflüssigt und kann mittels der Rührwerkzeuges 14 gerührt werden. Ferner wird die zweite Zusammensetzung 22 in dem zweiten Behältnis 20 bereitgestellt. Die zweite Zusammensetzung 22 liegt als festes Gel vor. Die zweite Zusammensetzung 22 ist ein "Schnitt" aus einem vorhergehenden Produktionsprozess. Die Zugabe der zweiten Zusammensetzung 22 zu der ersten Zusammensetzung 12, erfolgt nun dadurch, dass die zweite Zusammensetzung 22 mittels eines Pressstempels 26 aus dem zweiten Behältnis 20 zu einem gewissen Grad herausgedrückt wird, wie dies in Figur 2a gezeigt ist. In einem weiteren Schritt wird die zweite Zusammensetzung 22 mittels eines Schneidwerkzeuges 26, welches am unteren Ende des zweiten Behältnisses angeordnet ist, geschnitten. Aus der zweiten Zusammensetzung 22 wird hierdurch eine Portion 23 abgetrennt, welche dann der ersten Zusammensetzung 12 zugeführt wird, wie dies in Figur 2b gezeigt ist. Diese Verfahrensweise stellt auf die Besonderheit ab, dass die zweite Zusammensetzung 22 als festes Gel vorliegt und unterscheidet sich damit von Zuführmöglichkeiten von "schüttbaren" Zusammensetzungen, also beispielsweise Pulvern oder Flüssigkeiten .Durch Beheizen und Rühren im ersten Behältnis 10 wird die Portion 23 mit der ersten Zusammensetzung 12 homogenisiert.

Der vorstehend beschriebene Schritt wird gegebenenfalls solange wiederholt, bis die zweite Zusammensetzung 22 vollständig aus dem zweiten Behältnis 20 herausgedrückt und der ersten Zusammensetzung 12 beigegeben worden ist.

## Patentansprüche

1. Verfahren zur Bereitstellung eines Reinigungsmittels, umfassend die folgenden Schritte:
Bereitstellen einer ersten Zusammensetzung (12) in einem ersten Behältnis (10);
Bereitstellen einer zweiten Zusammensetzung (22) in einem zweiten Behältnis (20);
Zugabe der zweiten Zusammensetzung (22) zu der ersten Zusammensetzung (21), wobei die zweite Zusammensetzung (22) bei Standardbedingungen ein festes Gel bildet.

2. Verfahren gemäß Anspruch 1, wobei die erste Zusammensetzung (12) bei Standardbedingungen ein festes Gel bildet.

3. Verfahren gemäß dem vorhergehenden Anspruch 2, wobei die erste Zusammensetzung (12) durch Erhitzen verflüssigt wird.

4. Verfahren gemäß dem vorhergehenden Anspruch 3, wobei die erste Zusammensetzung (12) zum Zeitpunkt der Zugabe zu der zweiten Zusammensetzung verflüssigt ist.

5. Verfahren gemäß einem der vorhergehenden Ansprüche, wobei die zweite Zusammensetzung (22) zum Zeitpunkt der Zugabe als festes Gel vorliegt.

6. Verfahren gemäß einem der vorhergehenden Ansprüche, wobei die zweite Zusammensetzung (22) mittels eines Pressstempels (26) aus dem zweiten Behältnis (20) herausgedrückt wird.

7. Verfahren gemäß einem der vorhergehenden Ansprüche, wobei die zweite Zusammensetzung (22) mittels eines Schneidwerkzeuges (26) zu einer Portion (23) geschnitten wird und zu der ersten Zusammensetzung (12) zugegeben wird.

8. Verfahren gemäß einem der vorhergehenden Ansprüche, wobei das erste Behältnis (10) als Mischbehältnis ausgebildet ist und ein Rührwerkzeug (14) umfasst.
